# FASCICULE DE BREVET EUROPEEN

(11) **EP 4 086 137 B1**
(45) Date de publication et mention de la délivrance du brevet: **10.07.2024**
(21) Numéro de dépôt: 22171095.7
(22) Date de dépôt: 02.05.2022
(51) Int. Cl.: B61G 7/02

(54) **OUTIL DE DÉPLACEMENT D'UN ATTELAGE D'UN VÉHICULE FERROVIAIRE, ENSEMBLE ET PROCÉDÉ D'UTILISATION ASSOCIÉS**
WERKZEUG ZUM BEWEGEN EINER ANHÄNGERKUPPLUNG EINES SCHIENENFAHRZEUGS, ENTSPRECHENDE ANORDNUNG UND ENTSPRECHENDES ANWENDUNGSVERFAHREN
TOOL FOR MOVING A COUPLING OF A RAILWAY VEHICLE, ASSOCIATED ASSEMBLY AND METHOD OF USE

(30) Priorité: 03.05.2021 FR 2104633
(43) Date de publication de la demande: 09.11.2022
(73) Titulaire: ALSTOM Holdings, 93400 Saint-Ouen-sur-Seine (FR)
(72) Inventeur: COQUERELLE, Thomas, 59700 Marcq en Baroeul (FR); KALKA, Stéphane, 59590 Raismes (FR)
(74) Mandataire: Lavoix

(56) Documents cités:
- GB-A- 1 314 037
- US-A- 3 227 289
- US-A- 3 627 144
- US-A- 357 562

## Description

La présente invention concerne un outil manoeuvrable manuellement pour déplacer un attelage d'un véhicule ferroviaire latéralement par rapport à un châssis du véhicule ferroviaire.

Le document US 357 562 décrit un tel outil. L'outil en question comprend une tige dont l'extrémité est munie d'une fourche. La tige permet à un opérateur d'attraper l'attelage du véhicule ferroviaire et de le déplacer en tirant sur la tige.

Toutefois, l'outil tel que décrit requiert de la part de l'opérateur manipulant l'outil d'appliquer un effort de traction conséquent sur l'attelage pour parvenir à le déplacer. L'opération effectuée peut ainsi être difficile pour l'opérateur.

Le document US 3 527 144 A décrit également un outil de ce genre. Le déplacement latéral de l'attelage ferroviaire y est réalisé au moyen d'une vis sans fin, ce qui toutefois requiert une construction complexe.

US 3 227 289 décrit un outil de contrôle d'un élément de verrouillage d'un attelage de véhicule ferroviaire.

Un des buts de l'invention est de pallier cet inconvénient en proposant un outil permettant un déplacement aisé de l'attelage avec un entraînement manuel.

A cet effet, l'invention concerne un outil selon la revendication 1.

Grâce à l'outil, il est possible de déplacer l'attelage latéralement par rapport au châssis du véhicule ferroviaire en lui appliquant un effort de traction conséquent par l'intermédiaire du mécanisme d'actionnement, tout en requérant de l'opérateur l'application d'un effort modéré pour entraîner en rotation l'organe de manoeuvre.

Dans des modes de réalisation particulier, l'outil comprend une ou plusieurs des caractéristiques optionnelles des revendications 2 à 7, prise(s) isolément ou suivant toutes les combinaisons techniquement possibles.

L'invention concerne également un ensemble selon la revendication 8.

Optionnellement, l'ensemble peut également comprendre les caractéristiques de la revendication 9.

L'invention concerne également un procédé d'utilisation d'un outil tel que décrit précédemment, selon la revendication 10.

L'invention sera mieux comprise à la lecture de la description qui va suivre donnée uniquement à titre d'exemple non limitatif, et faite en se référant aux dessins annexés, sur lesquels :
[Fig 1] la figure 1 est une vue schématique en vue de face de l'extrémité de couplage d'un véhicule ferroviaire sur laquelle est installé un outil selon l'invention ; et
[Fig 2] la figure 2 est une vue schématique en vue de dessus d'une partie de l'extrémité de couplage illustrée sur la figure 1.

En référence aux figures 1 et 2, un ensemble 2 comprend un véhicule ferroviaire 4 et un outil 6.

Le véhicule ferroviaire 4 s'étend selon une direction longitudinale parallèle à une direction de marche du véhicule ferroviaire 4. Dans la suite, les termes « longitudinal » et « latéral » s'entendent par référence à la direction longitudinale du véhicule ferroviaire 4.

Seule une extrémité de couplage 10 du véhicule ferroviaire 4 est visible sur les figures 1 et 2.

Le véhicule ferroviaire 4, également appelé premier véhicule ferroviaire peut être couplé, à son extrémité de couplage 10, avec un autre véhicule ferroviaire également appelé deuxième véhicule ferroviaire (non illustré).

Pour ce faire, le véhicule ferroviaire 4 comprend, à son extrémité de couplage 10, un attelage 12 pour le couplage avec un attelage de l'autre véhicule ferroviaire.

L'attelage 12 est déplaçable latéralement par rapport à un châssis du véhicule ferroviaire 4 pour permettre le passage de courbes lorsque le véhicule ferroviaire 4 est attelé à l'autre véhicule ferroviaire.

Le véhicule ferroviaire 4 comprend, par exemple, au moins un absorbeur de choc 14. Chaque absorbeur de choc 14 est fixé sur le châssis du véhicule ferroviaire 4.

Chaque absorbeur de choc 14 est destiné à amortir un choc occurrent, par exemple, entre le véhicule ferroviaire 4 et un autre véhicule ferroviaire lors du couplage du véhicule ferroviaire 4 avec cet autre véhicule ferroviaire.

Comme illustré sur la figure 1, le véhicule ferroviaire 4 comprend par exemple deux absorbeurs de choc 14 situés latéralement de part et d'autre de l'attelage 12.

L'outil 6 est manoeuvrable manuellement pour déplacer l'attelage 12 du véhicule ferroviaire 4 latéralement par rapport au châssis du véhicule ferroviaire 4, par exemple, en vue de son couplage avec l'attelage de l'autre véhicule ferroviaire.

L'outil 6 comprend un support 20 configuré pour être fixé sur le châssis du véhicule ferroviaire 4, un mécanisme d'actionnement 18 configuré pour être disposé entre l'attelage 12 et le support 20 fixé sur le châssis du véhicule ferroviaire 4 de manière à agir sur l'attelage 12 et le support 20 pour les rapprocher ou les écarter l'un de l'autre et un organe de manoeuvre 24 monté rotatif autour d'un axe de rotation, la rotation de l'organe de manoeuvre 24 permettant d'entraîner manuellement le mécanisme d'actionnement 18 pour rapprocher ou écarter l'attelage 12 et le support 20 l'un de l'autre.

Le mécanisme d'actionnement 18 comprend par exemple une tige d'actionnement 22 configurée pour s'étendre entre l'attelage 12 et le support 20 en étant reliée à l'attelage 12 et au support 20. La tige d'actionnement 22 est configurée pour appliquer un effort entre l'attelage 12 et le support 20 pour les rapprocher ou les écarter l'un de l'autre.

Le support 20 est configuré pour être fixé sur le châssis du véhicule ferroviaire 4, par exemple, sur un absorbeur de choc 14.

Le support 20 comprend, par exemple, un corps 30 et un bras 32.

Le corps 30 est configuré pour être fixé au véhicule ferroviaire 4, par exemple, sur un absorbeur de choc 14 du véhicule ferroviaire 4.

Le corps 30 est, par exemple, formé par une platine servant de base pour le bras 32. Lorsque le corps 30 est fixé sur le véhicule ferroviaire 4, il s'étend, par exemple, sensiblement dans un plan vertical perpendiculaire à la direction de marche du véhicule ferroviaire 4.

Le bras 32 s'étend depuis le corps 30. Par exemple, lorsque le corps 30 est fixé sur le véhicule ferroviaire 4, le bras 32 s'étend sensiblement dans un plan vertical parallèle à la direction de marche du véhicule ferroviaire 4.

Le bras 32 est configuré pour lier la tige d'actionnement 22 au support 20.

Le bras 32 définit par exemple une ouverture 34 (visible sur la figure 2) pour le passage de la tige d'actionnement 22. L'ouverture 34 est par exemple une encoche débouchant sur une surface supérieure du bras 32.

Le mécanisme d'actionnement 18 comprend un premier organe de liaison 26 et un deuxième organe de liaison 28 disposés sur la tige d'actionnement 22 pour lier la tige d'actionnement 22 respectivement au support 20 et à l'attelage 12, de manière à pouvoir exercer un effort entre l'attelage 12 et le support 20 par l'intermédiaire de la tige d'actionnement 22.

La tige d'actionnement 22 s'étend suivant un axe d'extension A-A'.

Le premier organe de liaison 26 et le deuxième organe de liaison 28 sont mobiles l'un par rapport à l'autre le long de la tige d'actionnement 22 pour rapprocher ou écarter l'attelage 12 et le support 20 l'un de l'autre.

Dans un exemple de réalisation, le premier organe de liaison 26 est configuré pour prendre appui contre le support 20.

Ainsi, les efforts de rapprochement ou d'écartement de l'attelage 12 et du support 20 sont transmis au support 20 par l'intermédiaire du premier organe de liaison 26 en appui contre le support 20.

En particulier, la tige d'actionnement 22 est prévue pour s'étendre à travers l'ouverture 34 du bras 32, le premier organe de liaison 26 prenant appui sur une face du bras 32 tournée à l'opposé de l'attelage 12.

Dans un exemple de réalisation, le premier organe de liaison 26 est mobile le long de la tige d'actionnement 22 pour rapprocher ou écarter l'attelage 12 et le support 20 l'un de l'autre.

En particulier, le premier organe de liaison 26 et la tige d'actionnement 22 sont munis de filetages complémentaires, de telle sorte que la rotation de la tige d'actionnement 22 autour de son axe d'extension A-A' par rapport au premier organe de liaison 26 provoque le déplacement du premier organe de liaison 26 le long de la tige d'actionnement 22.

Dans un exemple de réalisation, l'organe de manoeuvre 24 est couplé à la tige d'actionnement 22 de telle sorte que la rotation de l'organe de manoeuvre 24 provoque la rotation de la tige d'actionnement 22 autour de son axe d'extension A-A'.

Lors de la rotation de la tige d'actionnement 22 autour de son axe d'extension A-A', la rotation du premier organe de liaison 26 autour de l'axe d'extension A-A' est bloquée du fait du contact de premier organe de liaison 26 avec le support 20 et/ou bloquée manuellement par l'opérateur.

Ainsi, la rotation de l'organe de manoeuvre 24 provoque le déplacement du premier organe de liaison 26 le long de la tige d'actionnement 22.

La tige d'actionnement 22 possède une première extrémité 44 et une deuxième extrémité 46.

Le deuxième organe de liaison 28 est par exemple disposé à la deuxième extrémité 46 de la tige d'actionnement 22.

Le deuxième organe de liaison 28 est par exemple configuré pour s'accrocher à l'attelage 12. Le deuxième organe de liaison 28 présente par exemple la forme d'un crochet configuré pour s'accrocher à un pion de l'attelage 12.

Le deuxième organe de liaison 28 est monté à la deuxième extrémité 46 de la tige d'actionnement 22 en étant rotatif par rapport à la tige d'actionnement 22 autour de l'axe d'extension A-A'.

Ainsi, lorsque la tige d'actionnement 22 est lié à l'attelage 12 par l'intermédiaire du deuxième organe de liaison 28, la tige d'actionnement 22 peut pivoter librement autour de son axe d'extension A-A' par rapport à l'attelage 12 tout en restant liée à l'attelage 12 par l'intermédiaire du deuxième élément de liaison 28.

Dans un exemple de réalisation, le deuxième organe de liaison 28 est fixe en translation le long de la tige d'actionnement 22.

L'organe de manoeuvre 24 est destiné à être manipulé par un utilisateur désirant déplacer latéralement l'attelage 12 par rapport au châssis du véhicule 4.

L'organe de manoeuvre 24 est mobile en rotation autour d'un axe de rotation.

La rotation de l'organe de manoeuvre 24 autour de son axe de rotation provoque le déplacement du premier élément de liaison 26 et du deuxième élément de liaison 28 l'un par rapport à l'autre le long de la tige d'actionnement 22.

Par exemple, comme illustré sur les figures 1 et 2, l'axe de rotation de l'organe de manoeuvre 24 et l'axe d'extension A-A' de la tige d'actionnement 22 sont confondus. L'organe de manoeuvre 24 est mobile en rotation autour de l'axe d'extension A-A' de la tige d'actionnement 22.

Dans un exemple de réalisation, la rotation de l'organe de manoeuvre 24 entraîne la rotation de la tige d'actionnement 22 autour de son axe d'extension A-A'.

Comme illustré, l'organe de manoeuvre 24 est, par exemple, formé par une manivelle solidaire en rotation de la tige d'actionnement 22.

L'organe de manoeuvre 24 est par exemple disposé à la première extrémité 44 de la tige d'actionnement 22.

Dans ce qui suit, on décrit un procédé d'utilisation d'un outil 6 tel que décrit précédemment.

L'outil 6 est utilisé pour déplacer l'attelage 12 latéralement par rapport au châssis du véhicule ferroviaire 4, par exemple, en vue de son couplage avec l'attelage de l'autre véhicule ferroviaire.

Ceci peut s'avérer nécessaire lorsque le couplage du véhicule ferroviaire 4 et de l'autre véhicule ferroviaire est effectué dans une courbe de la voie ferroviaire, de sorte que l'attelage 12 du véhicule ferroviaire 4 et celui de l'autre véhicule ferroviaire ne sont pas en regard l'un de l'autre avant leur attelage mutuel.

L'outil 6 est d'abord positionné sur le véhicule ferroviaire 4. Pour ce faire, le support 20 est fixé sur le véhicule ferroviaire 4. Par exemple, le corps 30 du support 20 est fixé sur le véhicule ferroviaire 4, en particulier sur un absorbeur de choc 14 du véhicule ferroviaire 4.

Le mécanisme d'actionnement 18 est disposé entre le support 20 et l'attelage 12. En particulier, la tige d'actionnement 22 est engagée dans l'ouverture 34 du bras 32, le premier organe de liaison 26 venant en appui contre le bras 32 du support 20, et le deuxième organe de liaison 28 étant attaché à l'attelage 12.

L'organe de manoeuvre 24 est tourné par l'opérateur dans le sens d'un rapprochement de l'attelage 12 du support 20, si besoin, par exemple au début de l'opération, en immobilisant manuellement en rotation le premier organe de liaison 26.

Du fait de la rotation de la tige d'actionnement 22 autour de son axe d'extension A-A', le premier organe de liaison 26, qui est immobilisé en rotation, tend à se déplacer le long la tige d'actionnement 22 vers le deuxième organe de liaison 28.

Dès lors que le premier organe de liaison 26 est en appui contre le support 20, la rotation de la tige d'actionnement 22 provoque un déplacement de la tige d'actionnement 22 par rapport au support 20 dans le sens d'un rapprochement du deuxième organe de liaison 28 et du premier organe de liaison 26, et donc d'un rapprochement de l'attelage 12 et du support 20.

L'effort nécessaire au déplacement latéral de l'attelage 12 est exercé par l'intermédiaire de la tige d'actionnement 22 en étant repris par le support 20 qui est fixé sur le châssis du véhicule 4.

Ainsi, l'effort exercé par l'opérateur pour faire tourner l'organe de manoeuvre 24 est converti en un effort de déplacement latéral de l'attelage 12 exercé entre l'attelage 12 et le support 20 qui est fixé sur le châssis du véhicule 4. L'opérateur n'exerce pas directement un effort de traction sur l'attelage 12.

Par ailleurs, la liaison entre la tige d'actionnement 22 et chacun de l'attelage 12 et du support 20 permet de maintenir l'attelage 12 dans la position atteinte en l'absence d'effort appliqué sur l'organe de manoeuvre 24.

Lorsque le déplacement de l'attelage 12 n'est plus nécessaire, par exemple, l'opérateur retire le mécanisme d'actionnement 18 en détachant le premier organe de liaison 26 du support 20 et le deuxième organe de liaison 28 de l'attelage 12, et sépare le support 20 du véhicule ferroviaire 4.

L'outil 6 peut alors être rangé en vue d'une éventuelle nouvelle future utilisation.

L'invention facilite le déplacement manuel de l'attelage 12. Il permet d'appliquer sur l'attelage une force de traction conséquente tout en ne requérant d'un utilisateur qu'une application d'un effort modéré sur l'organe de manoeuvre 24.

En outre, l'invention permet à l'utilisateur de déplacer l'attelage 12 en lui évitant de descendre sur la voie. Ceci améliore donc la sécurité de l'utilisateur lors du déplacement de l'attelage 12.

L'invention n'est pas limitée aux exemples de réalisation décrits ci-dessus, d'autres exemples de réalisation étant envisageables.

Ainsi, dans un exemple de réalisation, le deuxième organe de liaison 28 est mobile le long de la tige d'actionnement 22.

Dans ce cas, le deuxième organe de liaison 28 est par exemple vissé sur une portion filetée de la tige d'actionnement 22. Dans un tel cas, le premier organe de liaison 26 est immobile le long du tirant ou mobile le long de la tige d'actionnement 22 comme prévu précédemment.

Dans l'exemple illustré, le premier organe de liaison 26 permet de lier la tige d'actionnement 22 au support 20 de manière amovible. Ceci facilite le transport de l'outil 6 et/ou l'installation de l'outil 6 sur le véhicule ferroviaire 4. En variante, le deuxième organe de liaison 26 est monté à demeure sur le support 20.

## Revendications

1. Outil (6) manoeuvrable manuellement pour déplacer un attelage (12) d'un véhicule ferroviaire (4) latéralement par rapport à un châssis du véhicule ferroviaire (4), l'outil (6) comprenant :
- un support (20) configuré pour être fixé sur le châssis du véhicule ferroviaire (4) ;
- un mécanisme d'actionnement (18) configuré pour être disposé entre l'attelage (12) et le support (20) fixé sur le châssis du véhicule ferroviaire (4) de manière à agir sur l'attelage (12) et le support (20) pour les rapprocher ou les écarter l'un de l'autre ; et
- un organe de manoeuvre (24) monté rotatif autour d'un axe de rotation, la rotation de l'organe de manoeuvre (24) permettant d'entraîner manuellement le mécanisme d'actionnement (18) pour rapprocher ou écarter l'attelage (12) et le support (20) l'un de l'autre ;
dans lequel le mécanisme d'actionnement (18) comprend :
- une tige d'actionnement (22) ;
- un premier organe de liaison (26) disposé sur la tige d'actionnement (22) pour lier la tige d'actionnement (22) au support (20) ; et
- un deuxième organe de liaison (28) disposé sur la tige d'actionnement (22) pour lier la tige d'actionnement (22) à l'attelage (12) ;
**caractérisé en ce que** le premier organe de liaison (26) et le deuxième organe de liaison (28) sont déplaçables l'un par rapport à l'autre le long de la tige (2) pour rapprocher ou écarter l'attelage (12) et le support (20) l'un de l'autre, la rotation de l'organe de manoeuvre (24) commandant le déplacement du premier organe de liaison (26) et du deuxième organe de liaison (28) l'un par rapport à l'autre le long de la tige d'actionnement (22).

2. Outil (6) selon la revendication 1, dans lequel le premier organe de liaison (26) est mobile le long de la tige d'actionnement (22).

3. Outil (6) selon la revendication 2, dans lequel le premier organe de liaison (26) est relié à la tige d'actionnement (22) de telle sorte que la rotation de la tige d'actionnement (22) déplace le premier organe de liaison (26) le long de la tige d'actionnement (22).

4. Outil (6) selon l'une quelconque des revendications 1 à 3, dans lequel le deuxième organe de liaison (28) est fixe le long de la tige d'actionnement (22).

5. Outil (6) selon l'une quelconque des revendications 1 à 4, dans lequel la tige d'actionnement (22) s'étend suivant un axe d'extension (A-A'), la rotation de l'organe de manoeuvre (24) autour de son axe de rotation entraînant la rotation de la tige d'actionnement (22) autour de son axe d'extension (A-A').

6. Outil (6) selon la revendication 5, dans lequel le premier organe de liaison (26) et la tige d'actionnement (22) sont munis de filetages complémentaires, de telle sorte que la rotation de la tige d'actionnement (22) par rapport au premier organe de liaison (26) provoque le déplacement du premier organe de liaison (26) le long de la tige d'actionnement (22).

7. Outil (6) selon l'une quelconque des revendications 1 à 6, dans lequel le premier organe de liaison (26) est configuré pour prendre appui sur le support (20) et le deuxième organe de liaison (28) est configuré pour être accroché à l'attelage (12).

8. Ensemble (2) comprenant un premier véhicule ferroviaire (4) et un outil (6) selon l'une quelconque des revendications précédentes, le premier véhicule ferroviaire (4) comprenant un attelage (12) de couplage avec un attelage d'un deuxième véhicule ferroviaire, l'outil (6) étant manoeuvrable manuellement pour déplacer l'attelage (12) du premier véhicule ferroviaire (4) latéralement par rapport au châssis du premier véhicule ferroviaire (4) en vue de son couplage avec l'attelage du deuxième véhicule ferroviaire.

9. Ensemble selon la revendication 8, dans lequel le premier véhicule ferroviaire (4) comprend un absorbeur de choc (14), le support (20) étant configuré pour être fixé sur l'absorbeur de choc (14).

10. Procédé d'utilisation d'un outil (6) selon l'une quelconque des revendications 1 à 7, comprenant les étapes suivantes :
- fixation du support (20) sur le châssis du véhicule ferroviaire (4) et installation du mécanisme d'actionnement (18) entre l'attelage (12) et le support (20) ;
- rotation de l'organe de manoeuvre (24) pour entraîner le mécanisme d'actionnement (18) de manière à rapprocher ou écarter l'attelage (12) et le support (20) l'un de l'autre.

## Patentansprüche

1. Von Hand betätigbares Werkzeug (6) zum Bewegen einer Kupplung (12) eines Schienenfahrzeugs (4) seitlich in Bezug auf einen Rahmen des Schienenfahrzeugs (4), wobei das Werkzeug (6) umfasst:
- Einen Träger (20), der so konfiguriert ist, dass er am Rahmen des Schienenfahrzeugs (4) befestigt werden kann;
- einen Betätigungsmechanismus (18), der so konfiguriert ist, dass er zwischen der Kupplung (12) und dem Träger (20), der am Rahmen des Schienenfahrzeugs (4) befestigt ist, angeordnet ist, um auf die Kupplung (12) und den Träger (20) einzuwirken, um sie aufeinander zu oder voneinander weg zu bewegen; und
- ein Betätigungsorgan (24), das um eine Drehachse drehbar angebracht ist, wobei die Drehung des Betätigungsorgans (24) es ermöglicht, den Betätigungsmechanismus (18) manuell anzutreiben, um die Kupplung (12) und den Träger (20) aufeinander zu oder voneinander weg zu bewegen;
wobei der Betätigungsmechanismus (18) Folgendes umfasst:
- eine Betätigungsstange (22);
- ein erstes Verbindungsglied (26), das an der Betätigungsstange (22) angeordnet ist, um die Betätigungsstange (22) mit dem Träger (20) zu verbinden; und
- ein zweites Verbindungsglied (28), das an der Betätigungsstange (22) angeordnet ist, um die Betätigungsstange (22) mit der Kupplung (12) zu verbinden;
**dadurch gekennzeichnet, dass** das erste Verbindungsglied (26) und das zweite Verbindungsglied (28) relativ zueinander entlang der Stange (2) verschiebbar sind, um die Kupplung (12) und den Träger (20) zueinander zu oder voneinander weg zu bewegen, wobei die Drehung des Betätigungsorgans (24) die Bewegung des ersten Verbindungsglieds (26) und des zweiten Verbindungsglieds (28) relativ zueinander entlang der Betätigungsstange (22) steuert.

2. Werkzeug (6) nach Anspruch 1, bei dem das erste Verbindungsglied (26) entlang der Betätigungsstange (22) beweglich ist.

3. Werkzeug (6) nach Anspruch 2, wobei das erste Verbindungsglied (26) mit der Betätigungsstange (22) verbunden ist, so dass eine Drehung der Betätigungsstange (22) das erste Verbindungsglied (26) entlang der Betätigungsstange (22) bewegt.

4. Werkzeug (6) nach einem der Ansprüche 1 bis 3, wobei das zweite Verbindungsglied (28) entlang der Betätigungsstange (22) feststehend ist.

5. Werkzeug (6) nach einem der Ansprüche 1 bis 4, bei dem sich die Betätigungsstange (22) entlang einer Verlängerungsachse (A-A') erstreckt, wobei die Drehung des Betätigungsorgans (24) um seine Drehachse die Drehung der Betätigungsstange (22) um ihre Verlängerungsachse (A-A') bewirkt.

6. Werkzeug (6) nach Anspruch 5, wobei das erste Verbindungsglied (26) und die Betätigungsstange (22) mit komplementären Gewinden versehen sind, so dass die Drehung der Betätigungsstange (22) in Bezug auf das erste Verbindungsglied (26) eine Bewegung des ersten Verbindungsglieds (26) entlang der Betätigungsstange (22) bewirkt.

7. Werkzeug (6) nach einem der Ansprüche 1 bis 6, wobei das erste Verbindungsglied (26) so gestaltet ist, dass es sich auf dem Träger (20) abstützt, und das zweite Verbindungsglied (28) so gestaltet ist, dass es an der Kupplung (12) eingehängt werden kann.

8. Anordnung (2) mit einem ersten Schienenfahrzeug (4) und einem Werkzeug (6) nach einem der vorhergehenden Ansprüche, wobei das erste Schienenfahrzeug (4) eine Kupplung (12) zum Kuppeln mit einer Kupplung eines zweiten Schienenfahrzeugs aufweist, wobei das Werkzeug (6) manuell betätigbar ist, um die Kupplung (12) des ersten Schienenfahrzeugs (4) seitlich in Bezug auf den Rahmen des ersten Schienenfahrzeugs (4) zu bewegen, um sie mit der Kupplung des zweiten Schienenfahrzeugs zu koppeln.

9. Anordnung nach Anspruch 8, wobei das erste Schienenfahrzeug (4) einen Stoßdämpfer (14) umfasst, wobei der Träger (20) so gestaltet ist, dass er an dem Stoßdämpfer (14) befestigt werden kann.

10. Verfahren zur Verwendung eines Werkzeugs (6) nach einem der Ansprüche 1 bis 7, umfassend die folgenden Schritte:
- Befestigen des Trägers (20) am Rahmen des Schienenfahrzeugs (4) und Anbringen des Betätigungsmechanismus (18) zwischen der Kupplung (12) und dem Träger (20);
- Drehen des Betätigungsorgans (24), um den Betätigungsmechanismus (18) anzutreiben, um die Kupplung (12) und den Träger (20) zueinander hin oder voneinander weg zu bewegen.

## Claims

1. A manually operable tool (6) for moving a coupling (12) of a rail vehicle (4) laterally relative to a chassis of the rail vehicle (4), the tool (6) comprising:
- a support (20) configured to be fixed to the chassis of the rail vehicle (4);
- an actuating mechanism (18) configured to be positioned between the coupling (12) and the support (20) fixed to the chassis of the rail vehicle (4) so as to act on the coupling (12) and the support (20) to move them towards or away from each other; and
- a manoeuvring member (24) mounted so as to rotate about an axis of rotation, the rotation of the manoeuvring member (24) making it possible to manually drive the actuating mechanism (18) in order to move the coupling (12) and the support (20) towards or away from each other;
wherein the actuating mechanism (18) comprises:
- an actuating rod (22);
- a first connecting member (26) arranged on the actuating rod (22) to connect the actuating rod (22) to the support (20); and
- a second connecting member (28) arranged on the actuating rod (22) to connect the actuating rod (22) to the coupling (12);
**characterised in that** the first connecting member (26) and the second connecting member (28) are displaceable relative to each other along the rod (2) in order to move the coupling (12) and the support (20) towards each other or away from each other, the rotation of the operating member (24) controlling the displacement of the first connecting member (26) and the second connecting member (28) relative to each other along the actuating rod (22).

2. A tool (6) according to claim 1, in which the first connecting member (26) is movable along the actuating rod (22).

3. A tool (6) according to claim 2, wherein the first connecting member (26) is connected to the actuating rod (22) such that rotation of the actuating rod (22) moves the first connecting member (26) along the actuating rod (22).

4. A tool (6) according to any one of claims 1 to 3, in which the second connecting member (28) is fixed along the actuating rod (22).

5. A tool (6) according to any one of claims 1 to 4, in which the actuating rod (22) extends along an axis of extension (A-A'), rotation of the manoeuvring member (24) about its axis of rotation causing rotation of the actuating rod (22) about its axis of extension (A-A').

6. A tool (6) according to claim 5, wherein the first connecting member (26) and the actuating rod (22) are provided with complementary threads, such that rotation of the actuating rod (22) relative to the first connecting member (26) causes the first connecting member (26) to move along the actuating rod (22).

7. A tool (6) according to any one of claims 1 to 6, in which the first connecting member (26) is configured to bear on the support (20) and the second connecting member (28) is configured to be hooked to the coupling (12).

8. An assembly (2) comprising a first rail vehicle (4) and a tool (6) according to any one of the preceding claims, the first rail vehicle (4) comprising a coupling (12) for attachment with a coupling of a second rail vehicle, the tool (6) being manually operable to move the coupling (12) of the first rail vehicle (4) laterally relative to the chassis of the first rail vehicle (4) for attachment with the coupling of the second rail vehicle.

9. An assembly according to claim 8, wherein the first rail vehicle (4) comprises a shock absorber (14), the bracket (20) being configured to be secured to the shock absorber (14).

10. A procedure for using a tool (6) according to any of claims 1 to 7, comprising the following steps:
- fixing the support (20) to the chassis of the rail vehicle (4) and installing the actuating mechanism (18) between the coupling (12) and the support (20);
- rotation of the manoeuvring member (24) to drive the actuating mechanism (18) so as to move the coupling (12) and the support (20) towards or away from each other.
